# EUROPÄISCHE PATENTSCHRIFT

(11) **EP 2 517 892 B1**
(45) Veröffentlichungstag und Bekanntmachung des Hinweises auf die Patenterteilung: **31.07.2013**
(21) Anmeldenummer: 12165270.5
(22) Anmeldetag: 24.04.2012
(51) Int. Cl.: B42C 9/00, B42C 9/02, B42C 11/04, B42C 19/08, B65H 5/10, B65H 5/26, B65H 35/04, B42D 9/00

(54) **Vorrichtung und Verfahren zur Herstellung von gebundenen, einen Fälzelstreifen oder einen Umschlag aufweisenden Buchblocks**
Method and device for producing bound book blocks comprising a lining strip or a cover
Dispositif et procédé de fabrication d'un bloc de livre relié présentant une bande à onglets ou une couverture

(30) Priorität: 29.04.2011 CH 7392011
(43) Veröffentlichungstag der Anmeldung: 31.10.2012
(73) Patentinhaber: Müller Martini Holding AG, 6052 Hergiswil (CH)
(72) Erfinder: Thurnherr, Martin, 6244 Nebikon (CH)

(56) Entgegenhaltungen:
- EP-A1- 2 113 392
- DE-A1- 10 005 493

## Beschreibung

Die Erfindung betrifft eine Vorrichtung und ein Verfahren zur Herstellung von gebundenen Buchblocks gemäss Oberbegriff der unabhängigen Ansprüche.

Beim Klebebinden werden zuvor zu einem losen Buchblock zusammengetragene Einzelblätter und/oder gefalzte Druckbogen an ihrem Rücken durch Fräsen bearbeitet und anschliessend beleimt. Danach wird ein Umschlag an den Rücken des Buchblocks angedrückt und dadurch fest mit diesem verklebt. Dabei wird zwischen der Herstellung von Druckerzeugnissen mit flexiblem und mit steifem Umschlag (Hartdecke), d.h. zwischen sogenannten Softcover- und Hardcoverprodukten unterschieden.

Beim Binden eines Softcover-Buchs wird der lose Buchblock zunächst am Rücken gefräst und der Rücken anschliessend beleimt, bevor der Umschlag angebracht wird. Danach kann das so gebundene Buch in einem Dreischneider auf das gewünschte Mass geschnitten werden.

Bei der Hardcoverproduktion wird der lose Buchblock in der Regel nach dem Fräsen mit sogenannten Vorsatzbogen versehen, welche mit einer dünnen Leimspur beidseitig an den Buchblock angeklebt werden. Im fertigen Buch dienen diese Vorsatzbogen als Scharnier zum Umschlag. Anschliessend wird ein den Rücken des Buchblocks überlappender, aus einem Gewebematerial bestehender Fälzelstreifen angebracht, d.h. beispielsweise mit Heissleim oder PUR am Rücken des Buchblocks angeklebt. Der Fälzelstreifen dient der Verstärkung des Buchblocks und hält diesen zusammen. Nachdem sowohl der Vorsatzbogen als auch der Fälzelstreifen angepresst worden sind, wird der Buchblock mit einem steifen Umschlag versehen.

Alternativ dazu kann auch ein fadengehefteter Buchblock mit einem steifen oder einem flexiblen Umschlag verklebt werden.

Unabhängig davon, ob ein aus einem fadengehefteten oder aus einem klebegebundenen Buchblock ein Soft- oder ein Hardcoverprodukt hergestellt werden soll, sind bei herkömmlichen Vorrichtungen zum Anbringen des Umschlags oder des Fälzelstreifens zwei Schritte auszuführen. Zunächst wird in einer ersten Station der Fälzelstreifen oder der Umschlag an den Rücken des Buchblocks angeklebt und anschliessend in einer zweiten Station an den Buchblock angepresst.

Aus der europäischen Patentanmeldung EP1344655 A2 ist eine Vorrichtung zur Herstellung von gebundenen Buchblocks, insbesondere für Kleinauflagen bekannt. Die Vorrichtung weist eine Einrichtung zur Zuführung von Vorsatzbogen sowie eine mit einer Schneideinrichtung zusammenwirkende Zuführvorrichtung für Fälzelstreifen auf. Der Fälzelstreifen wird auf Mass geschnitten und anschliessend an den zuvor beleimten Rücken des Buchblocks geklebt. Danach wird der Buchblock in eine weitere Bearbeitungsstation transportiert, wobei eine Seitenbeleimung erfolgt. Alternativ zu der zur Herstellung eines Hardcover-Buchs dienenden Zuführung von Vorsatzbogen und Fälzelstreifen kann mit dieser Vorrichtung zwecks Herstellung eines Softcover-Buchs auch ein flexibler Umschlag zugeführt werden. In der weiteren Bearbeitungsstation wird der an den Rücken des Buchblocks angeklebte Fälzelstreifen oder der flexible Umschlag sowohl im Rücken- als auch im Seitenbereich an den Buchblock angepresst. Das Anpressen erfordert entsprechend ausgebildete, zusätzliche Vorrichtungen, wie beispielsweise eine Anpressstation.

Mit der DE10005493 A1 sind ein Verfahren und eine Vorrichtung zum Zuführen von Umschlägen und/oder Fälzelstreifen zu einem Klebebinder bekannt. Bei dieser eine geringe Bindeleistung aufweisenden und ebenfalls lediglich für Kleinauflagen geeigneten Lösung werden die separat voneinander zugeführten Umschläge und/oder Fälzelstreifen mittels einer Greifertrommel übernommen und zum Anrollen an einen mittels einer Transporteinrichtung bewegten Buchblock gefördert. Bei einer solchen Lösung wird der Transport der Umschläge auf der Oberfläche der Greifertrommel mit zunehmender Steifigkeit der Umschläge schwieriger. Zudem kann die Qualität des gebundenen Buchblocks durch eine auf der Oberfläche der Greifertrommel stattfindende Verformung relativ steifer Umschläge negativ beeinflusst werden.

Die bei der Herstellung von Hardcoverprodukten verwendeten Vorrichtungen zum Anbringen von Vorsatzbogen und Fälzelstreifen erfordern häufig längere Umrüstzeiten, weil sich diese Vorrichtungen im Bereich eines für den Transport des Buchblocks genutzten, jeweils nur auf eine Produktdicke einstellbaren Buchkanals befinden. Dabei muss darauf geachtet werden, dass der Leim während des Transports des Buchblocks zur Anpressstation nicht trocknet, weshalb die Transportgeschwindigkeit auf den verwendeten Leim, beispielsweise Dispersionsleim, Heissleim oder PUR, abgestimmt werden muss. Ferner ist der Platzbedarf einer solchen Vorrichtung relativ gross. Diese Aspekte tragen dazu bei, dass der Klebebinder einerseits eine für den Anwender nicht unproblematische Baugrösse und anderseits relativ hohe Kosten aufweist. Demgegenüber besteht ein Bedarf nach kompakten und universellen Klebebindern, welche möglichst viele Funktionen auf kleinstem Raum vereinen.

Die Aufgabe der Erfindung besteht darin, eine Vorrichtung und ein Verfahren aufzuzeigen, mit denen kostengünstig, bei geringem Platzbedarf und mit kürzesten Umrüstzeiten gebundene Buchblocks hergestellt werden können, welche je nach Verwendung für ein Softcover- oder ein Hardcoverprodukt einen Umschlag oder einen Fälzelstreifen aufweisen. Dabei sollen sowohl mittlere wie auch Kleinstauflagen bis zu einem einzigen Buchblock wirtschaftlich produzierbar sein.

Die Aufgabe wird erfindungsgemäss durch die Merkmale der unabhängigen Ansprüche gelöst.

Die Vorrichtung besitzt eine mit der Anpressstation verbundene, eine im Wesentlichen senkrecht zur Anpressrichtung verlaufenden Förderrichtung aufweisende, linear bewegbare, gemeinsame Transporteinrichtung zur wahlweise aufeinander folgenden Übernahme eines Fälzelstreifens oder eines Umschlags in die Anpressstation sowie zum Fördern des Fälzelstreifens oder des Umschlags in der Anpressstation relativ zum Buchblock bis in eine Position, aus welcher der Fälzelstreifen oder der Umschlag an den Rücken des Buchblocks anklebbar ist. Demgemäss wird wahlweise aufeinander folgend ein Fälzelstreifen oder ein Umschlag in einer im Wesentlichen senkrecht zur Anpressrichtung verlaufenden Förderrichtung in die Anpressstation übernommen, in der Anpressstation in Förderrichtung linear bewegt und relativ zum Buchblock bis in eine Position gefördert, aus der das Ankleben des Fälzelstreifens oder des Umschlags an den Rücken des Buchblocks erfolgt.

Mit der erfindungsgemässen Vorrichtung wird das Ankleben und Anpressen eines Fälzelstreifens oder eines Umschlags an den Buchblock in der Anpressstation, d.h. in einer einzigen Vorrichtung durchgeführt. Durch dieses Zusammenführen des Anklebens und des Anpressens entfällt zumindest eine Transportstrecke, wodurch auch der Platzbedarf und die damit verbundenen Kosten reduziert werden können. Schliesslich kann vorteilhaft ohne Unterbrechung des Verfahrens von der Herstellung eines Buchblocks mit Fälzelstreifen auf die Herstellung eines Buchblocks mit Umschlag und umgekehrt gewechselt werden.

Nachdem der Fälzelstreifen oder der Umschlag am beleimten Buchblock angebracht ist, wird der somit gebundene Buchblock aus der erfindungsgemässen Vorrichtung ausgestossen und einer Weiterverarbeitungsanlage zugeführt, beispielsweise einem Dreischneider, der den Buchblock im Vorder-, Kopf- und Fussbereich auf das erforderliche Format schneidet.

In einer Ausführungsform der Erfindung ist die Transporteinrichtung im Wesentlichen horizontal bewegbar ausgebildet, so dass der Fälzelstreifens oder der Umschlag in der Anpressstation vorteilhaft im Wesentlichen horizontal gefördert wird. Auf diese Weise kann eine relativ einfache und kostengünstige Transporteinrichtung realisiert werden.

In einer weiteren Ausführungsform der Erfindung weist die Transporteinrichtung zumindest einen angetriebenen Greifer und eine Führung für den zumindest einen angetriebenen Greifer auf, wobei der Fälzelstreifen oder der Umschlag bei der Übernahme in die Anpressstation durch den Greifer ergriffen, in die Anpressstation gezogen und in der Anpressstation so weit gefördert wird, bis er mit Querkanten des Rückens des zugehörigen Buchblocks bündig ist.

Gemäss einer nächsten Ausführungsform der Erfindung weist die Anpressstation zwei Seitenanschläge zur beidseitigen Führung des Fälzelstreifens oder des Umschlags auf, wobei an beiden Seitenanschlägen jeweils ein Greifer angeordnet ist. Auf diese Weise kann eine besonders effektive und gleichmässige Führung des Fälzelstreifens oder des Umschlags in der Anpressstation erreicht werden.

Entsprechend einer nächsten Ausführungsform der Erfindung weist die Anpressstation zwei seitliche, voneinander beabstandete und zueinander parallele Anpressflächen sowie eine untere Anpressfläche auf, wobei die seitliche Anpressflächen zum Anpressen des Fälzelstreifens oder des Umschlags an den Buchblock aufeinander zu bewegbar ausgebildet sind und die untere Anpressfläche nach oben bewegbar ausgebildet ist.

Während des Anbringens des Fälzelstreifens oder des Umschlags am Buchblock wird letzterer mit einer an seiner Vorder- und Rückseite angreifenden Buchzange eingeklemmt und in einer festen Position gehalten. Zum Ankleben an den Rücken des Buchblocks wird der vorgängig beleimte Fälzelstreifen oder Umschlag in einer im Wesentlichen senkrecht zur Förderrichtung verlaufenden Anpressrichtung so weit gegen den Buchblock bewegt, bis er an diesem anliegt. Dazu liegt der Fälzelstreifen oder Umschlag in einer mit Querkanten des Rückens des zugehörigen Buchblocks bündigen Position auf der parallel zum Rücken des Buchblocks angeordneten, unteren Anpressfläche der Anpressstation auf. Unmittelbar nach dem Ankleben wird der Fälzelstreifen oder der Umschlag sowohl mit der unteren Anpressfläche an den Rücken als auch mittels der beiden seitlichen Anpressflächen an die Vorder- und Rückseite des Buchblocks angepresst. Das im Wesentlichen gleichzeitig mit dem Klebevorgang von drei Seiten erfolgende Anpressen verhindert ein Verrutschen des Fälzelstreifens oder des Umschlags und sorgt für eine gute Kompaktierung des damit gebundenen Buchblocks.

In einer weiteren Ausführungsform der Erfindung ist zwischen der Anpressstation und der Fälzelzuführung sowie der Umschlagzuführung eine kombinierte Zuführstation mit einer Fördereinrichtung zur wahlweisen Zufuhr von Fälzelstreifen oder Umschlägen angeordnet. Damit kann der der Anpressstation ohne Unterbrechung aufeinander folgend wahlweise ein Fälzelstreifen oder ein Umschlag zugeführt werden.

Dabei weist die Fördereinrichtung ein über mindestens eine angetriebene erste Umlenkrolle und eine zweite Umlenkrolle sowie um eine Arbeitsplatte der kombinierten Zuführstation umlaufendes Vakuumband mit Mitteln zum Ansaugen des Fälzelstreifens oder des Umschlags an das Vakuumband auf, wobei insbesondere die Fälzelzuführung unterhalb und die Umschlagzuführung oberhalb der Arbeitsplatte in die kombinierte Zuführstation einmündend angeordnet sind. Aufgrund dieser ausserhalb der Anpressstation erfolgenden Vereinigung der Umschlagzuführung mit der Fälzelzuführung kann die Vorrichtung dynamischer von der Herstellung von Buchblocks für Softcoverprodukte auf die Herstellung von Buchblocks für Hardcoverprodukte und umgekehrt umgestellt werden.

Schliesslich wird die erfindungsgemässe Vorrichtung in einem Klebebinder verwendet. Durch die Einsparung von Transportelementen kann auch bei einer Kombination der erfindungsgemässen Vorrichtung mit dem Klebebinder eine Kostensenkung der resultierenden Produktionslinie realisiert werden. Schliesslich werden auch durch die Beschleunigung des Herstellungsprozesses Kosten eingespart, da der Klebebinder besser ausgelastet werden kann.

Ausgewählte Ausführungsformen der Erfindung ergeben sich aus den abhängigen Ansprüchen und werden in der nachfolgenden Beschreibung mit Hilfe von Figuren und Beispielen detailliert erläutert. Dabei zeigen:
- Fig. 1: eine Ansicht einer erfindungsgemässen Vorrichtung zur Herstellung gebundener Buchblocks,
- Fig. 2: eine vergrösserte Detailansicht einer Zuführstation und einer Anpressstation der erfindungsgemässen Vorrichtung,
- Fig. 3: eine Seitenansicht der erfindungsgemässen Vorrichtung.

In den Figuren bezeichnen gleiche Bezugszeichen strukturell bzw. funktionell gleich wirkende Komponenten.

Fig. 1 zeigt eine Ansicht der erfindungsgemässen Vorrichtung 1, mit der entweder ein Fälzelstreifen 2 oder ein Umschlag 3 an einem losen Buchblock 4 angebracht wird. Ein solcher Buchblock 4 besteht im Wesentlichen aus einer Anzahl von nicht näher dargestellten Druckbogen oder Einzelblättern, welche an einem Rücken 4a (Fig. 2, Fig. 3) des Buchblocks 4 gebunden werden sollen. Die Vorrichtung 1 weist eine kombinierte Zuführstation 5 mit einer Umschlagzuführung 6, einer Fälzelzuführung 7 und einer Fördereinrichtung 8 für Fälzelstreifen 2 oder Umschläge 3 sowie eine in einer Förderrichtung 9 an die kombinierte Zuführstation 5 anschliessende Anpressstation 10 auf. Dabei ist die kombinierte Zuführstation 5 zwischen der Anpressstation 10 und der Fälzelzuführung 7 sowie der Umschlagzuführung 6 angeordnet. In Fig. 1 und Fig. 3 sind die kombinierte Zuführstation 5 und ihre Komponenten mit einer gestrichelten Linie und die Anpressstation 10 sowie deren Komponenten mit einer strichpunktierten Linie dargestellt.

Die kombinierte Zuführstation 5 besitzt zudem ein Leimwerk 11 mit mindestens einer Leimdüse 11a zum Auftragen von Leim auf den Fälzelstreifen 2 oder auf den Umschlag 3. In der in Fig. 1 dargestellten bevorzugten Ausführungsform der erfindungsgemässen Vorrichtung 1 umfasst das Leimwerk 11 zwei Leimdüsen 11a zum Auftragen gleicher oder unterschiedlicher Leimtypen. Natürlich können auch mehr als zwei Leimdüsen 11a angeordnet werden.

Das Leimwerk 11 ist oberhalb einer Arbeitsplatte 12 der kombinierten Zuführstation 5 und quer zu einer Förderrichtung 9 des Fälzelstreifens 2 oder des Umschlags 3 in der Fördereinrichtung 8 bewegbar angeordnet. Die nur schematisch dargestellten Leimdüsen 11a sind in einer Verschieberichtung 13 hin und her bewegbar, so dass die zu beleimende Fläche des Fälzelstreifens 2 oder des Umschlags 3 variabel eingestellt werden kann. Dies ist besonders vorteilhaft für eine Anpassung an verschiedene Dicken der Buchblocks 4 und an unterschiedliche Typen von Fälzelstreifen 2 oder Umschlägen 3. In einer bevorzugten Ausführungsform ist das Leimwerk 11 derart ausgestaltet, dass es mehrere Leimdüsen 11a umfasst, wobei je nach Art des aufzutragenden Leims mindestens eine geeignete Leimdüse 11a wählbar ist. Beispielsweise können für Dispersionsleim, Hotmelt oder PUR verschiedene Leimdüsen 11a eingesetzt werden. Einen weiteren Freiheitsgrad bei der Verwendung derartiger Leimdüsen 11a stellt die Art des Auftragens von Leim dar. Je nach Anwendung kann der Leim aufgesprüht, strichweise oder auch grossflächig aufgetragen werden, wofür ebenfalls entsprechend ausgebildete Leimdüsen 11a notwendig sind.

Je nachdem, ob die Vorrichtung 1 aktuell zur Herstellung gebundener Buchblocks 4 für Hardcover- oder Softcoverprodukte verwendet wird, dient die Fördereinrichtung 8 der kombinierten Zuführstation 5 zur Zufuhr von Fälzelstreifen 2 oder Umschlägen 3 in den Wirkungsbereich einer linear bewegbaren Transporteinrichtung 14 der Anpressstation 10. Die Fördereinrichtung 8 weist ein über mindestens eine erste und eine zweite Umlenkrolle 15, 15a sowie um die Arbeitsplatte 12 umlaufendes Vakuumband 16 auf (Fig. 2), welches über als Öffnungen ausgebildete Mittel 16a (Fig. 3) zum Ansaugen des Fälzelstreifens 2 oder des Umschlags 3 an das Vakuumband 16 verfügt. Die Umlenkrollen 15, 15a werden von einem aus Übersichtlichkeitsgründen nicht dargestellten Antriebsmittel angetrieben. Natürlich kann auch nur eine der Umlenkrollen 15, 15a angetrieben werden.

Die Zufuhr der Fälzelstreifen 2 zur kombinierten Zuführstation 5 erfolgt mittels der stromauf angeordneten Fälzelzuführung 7, in der zunächst ein auf einer Rolle 18 befindliches Fälzelband 19 abgerollt und in einer Zuführrichtung 20 zur kombinierten Zuführstation 5 gefördert wird. Während dieses Transports wird das Fälzelband 19 bei Bedarf von einer als Rad ausgebildeten ersten Schneideinrichtung 21 auf eine Länge des Rückens 4a des entsprechenden Buchblocks 4 geschnitten. Natürlich kann dieses Ablängen auch an anderer Stelle der kombinierten Zuführstation 5 oder auch stromauf der kombinierten Zuführstation 5 und mit einem anderen Werkzeug erfolgen. Weiterhin wird das Fälzelband 19 im Wesentlichen auf die Breite des Rückens 4a des Buchblocks 4 geschnitten, bevor der so entstandenen Fälzelstreifen 2 von einem unteren Trum 16b des Vakuumbands 16 übernommen wird (Fig. 3). Je nach Anforderungen kann der Fälzelstreifen 2 auch breiter als der Rücken 4a des Buchblocks 4 sein, um auch eine Vorder- und Rückseite des Buchblocks 4 in einem an dessen Rücken 4a angrenzenden Bereich einzufassen.

Die Umschlagzuführung 6 weist einen vorzugsweise externen Umschlagbehälter 22 auf, aus dem nacheinander Umschläge 3 entnommen und mittels Führungsrollen 23 in einer Zuführrichtung 24 zur kombinierten Zuführstation 5 gefördert werden. Während die Umschläge 3 dabei von oberhalb der Arbeitsplatte 12 an das Vakuumband 16 herangeführt werden, erfolgt die Zufuhr der Fälzelstreifen 2 von unterhalb der Arbeitsplatte 12.

Die Fälzelstreifen 2 oder die Umschläge 3 werden von der Fördereinrichtung 8 der kombinierten Zuführstation 5 erfasst und in Förderrichtung 9 derart in den Wirkungsbereich von Greifern 14a der Transporteinrichtung 14 der Anpressstation 10 transportiert, dass Querkanten des jeweiligen Fälzelstreifens 2 oder des jeweiligen Umschlags 3 während des Transports quer zur Förderrichtung 9 ausgerichtet sind. Dabei werden der Anpressstation 10 mit dem Vakuumband 16 der Fördereinrichtung 8 ohne Unterbrechung wahlweise aufeinander folgend Fälzelstreifen 2 oder Umschläge 3 zugeführt. Selbstverständlich kann die Fördereinrichtung 8 auch mit anderen Transportelementen ausgestattet sein, beispielsweise mit einem Klammertransporteur.

Die Anpressstation 10 weist eine Montageplatte 25, zwei seitliche, voneinander beabstandete, zueinander parallele und aufeinander zu bewegbare Anpressplatten 26, eine untere Anpressplatte 27 (Fig. 2), zwei Seitenanschläge 28 sowie die hier mit zwei Greifern 14a ausgestattete, linear und insbesondere im Wesentlichen horizontal bewegbare, gemeinsame Transporteinrichtung 14 für Fälzelstreifen 2 oder Umschläge 3 auf. Letztere ist derart ausgestaltet, dass sie wahlweise aufeinander folgend entweder einen Fälzelstreifen 2 oder einen Umschlag 3 zwischen die Seitenanschläge 28 in Förderrichtung 9 soweit in die Anpressstation 10 zieht, bis dieser eine Position erreicht, in der er mit Querkanten 4b (Fig. 2, Fig. 3) des Rückens 4a des zugehörigen Buchblocks 4 bündig ist. Der Buchblock 4 wird dabei von einer Buchzange 29 eingeklemmt und in einer festen Position gehalten. Anschliessend wird der Fälzelstreifen 2 oder der Umschlag 3 mittels der Montageplatte 25, den seitlichen Anpressplatten 26, der unteren Anpressplatte 27 sowie den Seitenanschlägen 28 in einer Anpressrichtung 30 angehoben und dadurch an den Rücken 4a, d.h. an einen aus der Buchzange 29 nach unten herausragenden, den Rücken 4a einschliessenden Aushang 4c des Buchblocks 4 angeklebt. Nach dem Ankleben wird der Fälzelstreifen 2 oder der Umschlag 3 durch eine weitere, in Anpressrichtung 30 erfolgende Bewegung der Montageplatte 25 an den Rücken 4a sowie mittels der seitlichen Anpressplatten 26 an die rückennahen Bereiche der Vorder- und Rückseite des Buchblocks 4 angepresst.

Wie schon eingangs erwähnt, ist es bei der herkömmlichen Herstellung gebundener Buchblocks üblich, zunächst den Fälzelstreifen oder den Umschlag an den Rücken anzukleben, bevor der Buchblock zu einer separaten Anpressstation gefördert wird, in welcher der Fälzelstreifen oder der Umschlag an den Rücken oder den Aushang des Buchblocks angepresst wird.

Bei der erfindungsgemässen Vorrichtung 1 wird in der kombinierten Zuführstation 5 Leim auf den Fälzelstreifen 2 oder den Umschlag 3 aufgetragen. Der beleimte Fälzelstreifen 2 oder Umschlag 3, wird anschliessend zu der in Förderrichtung 9 stromab angeordneten Anpressstation 10 transportiert und dort in einer gemeinsamen, im Wesentlichen senkrecht zur Anpressrichtung 30 verlaufenden Förderrichtung 9 in die Anpressstation 10 übernommen und in der Anpressstation 10 linear und relativ zum Buchblock 4 bis in eine Position gefördert, aus der das Ankleben des Fälzelstreifens 2 oder des Umschlags 3 an den Rücken 4a des Buchblocks 4 erfolgt. Dazu wird der Fälzelstreifen 2 oder der Umschlag 3 in der Anpressstation 10 mittels der auf der Montageplatte 25 angebrachten unteren Anpressplatte 27 an den Rücken 4a des Buchblocks 4 angeklebt. Unmittelbar danach wird der Fälzelstreifen 2 oder der Umschlag 3 sowohl mit der gleichen unteren Anpressplatte 27 als auch mittels der ebenfalls auf der Montageplatte 25 angebrachten seitlichen Anpressplatten 26 an den Buchblock 4 angepresst. Der zwischen dem Buchblock 4 und dem Fälzelstreifen 2 oder dem Umschlag 3 befindliche Leim wird dann ohne weiteres Anpressen abgebunden. Dies geschieht entweder während der Buchblock 4 die Anpressstation 10 verlässt und/oder nachdem er diese bereits verlassen hat. Das Ankleben definiert in diesem Zusammenhang einen Vorgang, bei dem der Fälzelstreifen 2 oder Umschlag 3 nur gerade so stark an den Rücken 4a des Buchblocks 4 angedrückt wird, dass er daran haftet. Im Gegensatz dazu wird beim Anpressen sowohl im Rücken- als auch im Seitenbereich des Buchblocks 4 eine erheblich höhere Druckkraft ausgeübt, so dass anschliessend der Fälzelstreifen 2 oder der Umschlag 3 den zuvor aus losen Druckbogen bestehenden Buchblock 4 zusammenhält. Bei der erfindungsgemässen Vorrichtung 1 gehen die Vorgänge des Anklebens und Anpressens ineinander über und werden in einer einzigen Vorrichtung, nämlich der Anpressstation 10 durchgeführt. Mit anderen Worten wird der Fälzelstreifen 2 oder der Umschlag 3 durch die in Anpressrichtung 30 erfolgende Bewegung der unteren Anpressplatte 27 zunächst an den Buchblock 4 angeklebt und anschliessend durch erhöhte Druckausübung der unteren Anpressplatte 27 und eine im Wesentlichen gleichzeitige Druckausübung mittels der seitlichen Anpressplatten 26 an den Buchblock 4 angepresst.

Fig. 2 zeigt eine Detailansicht der kombinierten Zuführstation 5 sowie der Anpressstation 10 der erfindungsgemässen Vorrichtung 1 zur Herstellung von gebundenen, einen Fälzelstreifen 2 oder einen Umschlag 3 aufweisenden Buchblocks 4. Wie im Zusammenhang mit Fig. 1 beschrieben, wird der Fälzelstreifen 2 oder der Umschlag 3 mittels der Transporteinrichtung 14 der Anpressstation 10 vom Vakuumband 16 der kombinierten Zuführstation 5 übernommen und dabei zunächst durch die Greifer 14a der Transporteinrichtung 14 erfasst. Dazu werden die Greifer 14a vor Eintreffen des mit der Fördereinrichtung 8 zuzuführenden Fälzelstreifens 2 oder Umschlags 3 vorzugsweise pneumatisch gegen den Widerstand einer nicht dargestellten Feder geöffnet und schliessen sich nach Beenden der Druckluftzufuhr unter Wirkung der Feder wieder. Anschliessend wird der Fälzelstreifen 2 oder der Umschlag 3 mittels der Greifer 14a in Förderrichtung 9 linear zwischen die Seitenanschläge 28 in die Anpressstation 10 geführt und soweit eingezogen, bis er mit den Querkanten 4b des Rückens 4a des zwischenzeitlich in der Buchzange 29 gehaltenen Buchblocks 4 bündig ist. Dabei werden die Greifer 14a mittels eines mit einem nicht dargestellten Antrieb verbundenen, hier beispielsweise als um nur andeutungsweise dargestellte Riemenräder 31 umlaufender Zahnriemen ausgebildeten Antriebselements 32 entlang einer als ebene Fläche ausgebildeten Führung 33 eine entsprechende Strecke in Förderrichtung 9 bewegt. Natürlich kann für die Greifer 14a auch jede andere geeignete Führung 33 verwendet werden.

Ein Abstand a1 zwischen den Seitenanschlägen 28 wird durch eine erste, quer zur Förderrichtung 9 des Fälzelstreifens 2 oder Umschlags 3 verlaufende Bewegung mindestens eines der Seitenanschläge 28 derart eingestellt, dass er im Wesentlichen einer Breite des Fälzelstreifens 2 oder Umschlags 3 entspricht. Analog dazu wird ein Abstand a2 zwischen den Greifern 14a der Transporteinrichtung 14 durch eine zweite, quer zur Förderrichtung 9 verlaufende Bewegung mindestens eines der Greifer 14a eingestellt.

In einer bevorzugten Ausführungsform der erfindungsgemässen Vorrichtung 1 ist jeder Greifer 14a der Transporteinrichtung 14 an einem benachbarten Seitenanschlag 28 befestigt, so dass die erste und die zweite Bewegung zusammenfallen. Vorteilhaft wird dadurch für die Bewegung der Seitenanschläge 28 und der Greifer 14a lediglich ein einziger Antrieb benötigt.

Die Endposition der Seitenanschläge 28 bzw. der Transporteinrichtung 14 bei der seitlichen Bewegung, sowie eine Endposition des Fälzelstreifens 2 oder Umschlags 3 in der Anpressstation 10 wird von nicht dargestellten Sensoren überwacht. Insbesondere kann die Endposition des Fälzelstreifens 2 oder Umschlags 3 beispielsweise durch einen nicht dargestellten Anschlag am Ende der Führung 33 begrenzt werden. Durch eine mit einem solchen Anschlag bündige Positionierung des Buchblocks 4 wird auf mechanische Weise erreicht, dass der eingezogenen Fälzelstreifen 2 oder Umschlag 3 in der Anpressstation 10 bündig mit den Querkanten 4b des Rückens 4a des Buchblocks 4 angeordnet ist. Zur bündigen Ausrichtung des Fälzelstreifens 2 oder Umschlags 3 und des Buchblocks 4 zueinander können beispielsweise auch Servomotoren verwendet werden.

Nach mittels der Transporteinrichtung 14 erfolgter Positionierung wird der Fälzelstreifen 2 oder der Umschlag 3, wie bereits erläutert, an den Rücken 4a des Buchblocks 4 herangeführt, angeklebt und angepresst. Dazu wird die unterhalb des Rückens 4a und parallel zu diesem angeordnete, untere Anpressplatte 27 in Anpressrichtung 30 gegen den Rücken 4a des Buchblocks 4 bewegt und klebt den auf diese Weise herangeführten Fälzelstreifen 2 oder Umschlag 3 mittels einer nach oben bewegbaren Anpressfläche 27a von unten an den Rücken 4a des Buchblocks 4 an. Anschliessend wird der Druck der unteren Anpressplatte 27 gegen den Rücken 4a des Buchblocks 4 erhöht, wodurch der Fälzelstreifen 2 oder der Umschlag 3 an den Rücken 4a des Buchblocks 4 angepresst wird. Gleichzeitig werden die seitlichen Anpressplatten 26 beidseitig an den Buchblock 4 angenähert und drücken dabei mittels ihrer seitlichen Anpressflächen 26a den Fälzelstreifen 2 oder Umschlag 3 seitlich an den Aushang 4c des Buchblocks 4 an. Dieses gleichzeitig von drei Seiten erfolgende Anpressen verhindert ein Verrutschen des Fälzelstreifens 2 oder des Umschlags 3 und sorgt für eine gute Kompaktierung des damit gebundenen Buchblocks 4.

Die untere Anpressplatte 27 kann sich der Form des Rückens 4a anpassen, wodurch der Fälzelstreifen 2 oder der Umschlag 3 gleichmässig an den Buchblock 4 angepresst werden kann. Diese Ausgestaltung der unteren Anpressplatte 27 erlaubt es, Fälzelstreifen 2 oder Umschläge 3 mit gleicher Qualität an einen Buchblock 4 anzupressen.

Fig. 3 zeigt eine Seitenansicht der erfindungsgemässen Vorrichtung 1 sowie der kombinierten Zuführstation 5. Die Komponenten der kombinierten Zuführstation 5 sind im gestrichelten Rechteck und Komponenten der Anpressstation 10 im strichpunktierten Rechteck dargestellt. Insbesondere zeigt diese Seitenansicht einige der den Fälzelstreifen 2 bereitstellenden Bauteile der kombinierten Zuführstation 5. Das Vakuumband 16 der Fördereinrichtung 8 läuft in einer Endlosschleife um die erste und die zweite Umlenkrolle 15, 15a. Dabei wird das von der Fälzelzuführung 7 bereitgestellte Fälzelband 19 zunächst mittels der in Fig. 1 dargestellten ersten Schneideinrichtung 21 optional auf die Länge des Rückens 4a des zugehörigen Buchblocks 4 zugeschnitten. Anschliessend wird ein Ende des Fälzelbands 19 unterhalb des unteren Trums 16b des Vakuumbandes 16 positioniert und mittels einer unterhalb der Arbeitsplatte 12 angeordneten zweiten Schneideinrichtung 34 im Wesentlichen auf die Breite des Buchblocks 4 geschnitten. Selbstverständlich kann die zweite Schneideinrichtung 34 auch seitlich der Arbeitsplatte 12 angeordnet sein. Danach wird der auf diese Weise entstandene, vom Fälzelband 19 abgetrennte Fälzelstreifen 2 von den als Öffnungen ausgebildeten Mitteln 16a des unteren Trums 16b des Vakuumbands 16 angesaugt, um die zweite Umlenkrolle 15a auf ein oberes Trum 16c des Vakuumbands 16 und von dort in Förderrichtung 9 zur Anpressstation 10 transportiert.

In einer bevorzugten Ausführungsform umfasst die zweite Schneideinrichtung 34 ein vertikal bewegbares, nicht dargestelltes Messer, das von dem an einer nicht dargestellten Schneidkante anliegenden Fälzelband 19 einen Fälzelstreifen 2 abschneidet. In einer anderen bevorzugten Ausführungsform umfasst die zweite Schneideinrichtung 34 ein Messer und ein Gegenmesser, welche den Fälzelstreifen 2 mittels eines Scherenschnitts vom Fälzelband 19 abschneiden.

Das Zuschneiden des Fälzelstreifens 2 auf die entsprechend des zugehörigen Buchblocks 4 erforderliche Länge und Breite erfolgt vorzugsweise vor seiner Befestigung am Vakuumband 16 der Fördereinrichtung 8. Die Schneideinrichtung 21 und die Anpressstation 10 sind dazu mit einer entsprechenden Steuerung 35 (Fig. 1) verbunden, was ein individuelles Zuschneiden des Fälzelstreifens 2 je nach Format des zuzuführenden Buchblocks 4 sowie einen entsprechenden Transport des Fälzelstreifens 2 in der Anpressstation 10 ermöglicht.

Nach dem Zuschneiden des Fälzelstreifens 2 wird dieser an das untere Trum 16b des Vakuumbandes 16 angesaugt und durch dieses unterhalb der Arbeitsplatte 12 entgegen der Förderrichtung 9 in Richtung der zweiten Umlenkrolle 15a transportiert. Mit dieser Umlenkrolle 15a wird der Fälzelstreifen 2 in Förderrichtung 9 auf das obere Trum 16c des Vakuumbandes 16 umgelenkt, bevor er oberhalb der Arbeitsplatte 12 in Förderrichtung 9 transportiert und in den Wirkungsbereich der Transporteinrichtung 14 der Anpressstation 10 gebracht wird. Diese platzsparende Anordnung der zweiten Schneideinrichtung 34 hat ausserdem eine Zeitersparnis zur Folge. Dieser Vorteil greift besonders dann, wenn der Anpressstation 10 abwechselnd ein Umschlag 3 und ein Fälzelstreifen 2 zugeführt wird. Während der Umschlag 3 zur Anpressstation 10 transportiert wird, kann der auf diesen folgende Fälzelstreifen 2 bereits unterhalb der Arbeitsplatte 12 an das untere Trum 16b des Vakuumbands 16 angesaugt und in Richtung der zweiten Umlenkrolle 15a in Bewegung gesetzt werden.

Die kombinierte Zuführstation 5 und die Anpressstation 10 können gemeinsam mit der Fälzelzuführung 7 und der Umschlagzuführung 6 sowie mit einer Abnahmeeinheit 36 (Fig. 1) für mit einem Fälzelstreifen 2 oder einem Umschlag 3 versehene Buchblocks 4 in einem hier lediglich durch die Buchzange 29 angedeuteten Klebebinder verwendet werden.

Obwohl vorteilhafte Ausführungsformen der Erfindung gezeigt und beschrieben werden, ist die Erfindung nicht auf diese beschränkt, sondern kann im Rahmen des Geltungsbereiches der folgenden Ansprüche auf andere Weise ausgeführt und angewendet werden.

## Patentansprüche

1. Vorrichtung (1) zur Herstellung von gebundenen, einen Fälzelstreifen (2) oder einen Umschlag (3) aufweisenden Buchblocks (4), mit einer in einer Anpressrichtung (30) bewegbaren Anpressstation (10) zum Ankleben und Anpressen des Fälzelstreifens (2) oder des Umschlags (3) an einen Rücken (4a) des Buchblocks (4) und mit einer stromauf der Anpressstation (10) angeordneten Fälzelzuführung (7) sowie einer stromauf der Anpressstation (10) angeordneten Umschlagzuführung (6), **dadurch gekennzeichnet, dass** die Vorrichtung (1) eine mit der Anpressstation (10) verbundene, eine im Wesentlichen senkrecht zur Anpressrichtung (30) verlaufenden Förderrichtung (9) aufweisende, linear bewegbare, gemeinsame Transporteinrichtung (14) zur wahlweise aufeinander folgenden Übernahme eines Fälzelstreifens (2) oder eines Umschlags (3) in die Anpressstation (10) sowie zum Fördern des Fälzelstreifens (2) oder des Umschlags (3) in der Anpressstation (10) relativ zum Buchblock (4) bis in eine Position, aus welcher der Fälzelstreifen (2) oder der Umschlag (3) an den Rücken (4a) des Buchblocks, (4) anklebba ist, besitzt.

2. Vorrichtung nach Anspruch 1, **dadurch gekennzeichnet, dass** die Transporteinrichtung (14) im Wesentlichen horizontal bewegbar ausgebildet ist.

3. Vorrichtung nach Anspruch 1 oder 2, **dadurch gekennzeichnet, dass** die Transporteinrichtung (14) zumindest einen angetriebenen Greifer (14a) und eine Führung (33) für den zumindest einen angetriebenen Greifer (14a) aufweist.

4. Vorrichtung nach einem der Ansprüche 1 bis 3, **dadurch gekennzeichnet, dass** die Anpressstation (10) zwei Seitenanschläge (28) zur beidseitigen Führung des Fälzelstreifens (2) oder Umschlags (3) aufweist und an beiden Seitenanschlägen (28) jeweils ein Greifer (14a) angeordnet ist.

5. Vorrichtung nach einem der Ansprüche 1 bis 4 **dadurch gekennzeichnet, dass** die Anpressstation (10) zwei seitliche, voneinander beabstandete und zueinander parallele Anpressflächen (26a) sowie eine untere Anpressfläche (27a) aufweist, wobei die seitlichen Anpressflächen (26a) zum Anpressen des Fälzelstreifens (2) oder des Umschlags (3) an den Buchblock (4) aufeinander zu bewegbar ausgebildet sind und die untere Anpressfläche (27a) nach oben bewegbar ausgebildet ist.

6. Vorrichtung nach einem der Ansprüche 1 bis 5, **dadurch gekennzeichnet, dass** zwischen der Anpressstation (10) und der Fälzelzuführung (7) sowie der Umschlagzuführung (6) eine kombinierte Zuführstation (5) mit einer Fördereinrichtung (8) zur wahlweisen Zufuhr von Fälzelstreifen (2) oder Umschlägen (3) angeordnet ist.

7. Vorrichtung nach Anspruch 6, **dadurch gekennzeichnet, dass** die Fördereinrichtung (8) ein über mindestens eine angetriebene erste Umlenkrolle (15) und eine zweite Umlenkrolle (15a) sowie um eine Arbeitsplatte (12) der kombinierten Zuführstation (5) umlaufendes Vakuumband (16) mit Mitteln (16a) zum Ansaugen des Fälzelstreifens (2) oder des Umschlags (3) an das Vakuumband (16) aufweist, wobei insbesondere die Fälzelzuführung (7) unterhalb und die Umschlagzuführung (6) oberhalb der Arbeitsplatte (12) in die kombinierte Zuführstation (5) einmünden angeordnet sind.

8. Vorrichtung nach Anspruch 6 oder 7, **dadurch gekennzeichnet, dass** die kombinierte Zuführstation (5) ein quer zu einer Förderrichtung (9) des Fälzelstreifens (2) oder des Umschlags (3) in der Fördereinrichtung (8) bewegbares Leimwerk (11) zum Auftragen von Leim auf den Fälzelstreifens (2) oder den Umschlag (3) aufweist.

9. Vorrichtung nach Anspruch 8, **dadurch gekennzeichnet, dass** das Leimwerk (11) zumindest eine Leimdüse (11a), insbesondere jedoch mehrere Leimdüsen (11a) aufweist.

10. Vorrichtung nach einem der Ansprüche 1 bis 9, **dadurch gekennzeichnet, dass** die Fälzelzuführung (7) zumindest eine Schneideinrichtung (21, 34) zum Zuschneiden des Fälzelstreifens (2) aufweist.

11. Vorrichtung nach Anspruch 10, **dadurch gekennzeichnet, dass** die Schneideinrichtung (21) und die Anpressstation (10) mit einer Steuerung (35) zum individuellen Zuschneiden des Fälzelstreifens (2) entsprechend des Formats des zuzuführenden Buchblocks (4) sowie zum Transportieren des Fälzelstreifens (2) verbunden sind.

12. Verfahren zur Herstellung von gebundenen, einen Fälzelstreifen (2) oder einen Umschlag (3) aufweisenden Buchblocks (4), bei dem der Fälzelstreifen (2) oder der Umschlag (3) einer Anpressstation (10) zugeführt und in der Anpressstation (10) mit einer in einer Anpressrichtung (30) erfolgenden Bewegung an einen Rücken (4a) des Buchblocks (4) angeklebt und danach angepresst wird, **dadurch gekennzeichnet, dass** wahlweise aufeinander folgend ein Fälzeistreifen (2) oder ein Umschlag (3) in einer im Wesentlichen senkrecht zur Anpressrichtung (30) und linear verlaufenden Förderrichtung (9) in die Anpressstation (10) übernommen, in der Anpressstation (10) linear bewegt und relativ zum Buchblock (4) bis in eine Position gefördert wird, aus der das Ankleben des Fälzelstreifens (2) oder des Umschlags (3) an den Rücken (4a) des Buchblocks (4) erfolgt.

13. Verfahren nach Anspruch 12, **dadurch gekennzeichnet, dass** das Fördern des Fälzelstreifens (2) oder des Umschlags (3) in der Anpressstation (10) im Wesentlichen horizontal erfolgt.

14. Verfahren nach Anspruch 12 oder 13, **dadurch gekennzeichnet, dass** der Fälzelstreifen (2) oder der Umschlag (3) bei der Übernahme in die Anpressstation (10) ergriffen, in die Anpressstation (10) gezogen und in der Anpressstation (10) so weit gefördert wird, bis er mit Querkanten (4b) des Rückens (4a) des Buchblocks (4) bündig ist.

15. Verfahren nach einem der Ansprüche 12 bis 14, **dadurch gekennzeichnet, dass** die Anpressstation (10) zwei Seitenanschläge (28) zur beidseitigen Führung des Fälzelstreifens (2) oder Umschlags (3) besitzt und an beiden Seitenanschlägen (28) jeweils ein Greifer (14a) angeordnet ist, wobei ein Abstand (a1) zwischen den Seitenanschlägen (28) oder ein Abstand (a2) zwischen den Greifern (14a) durch eine quer zur Förderrichtung (9) verlaufende Bewegung mindestens eines der Seitenanschläge (28) oder mindestens eines der Greifer (14a) derart eingestellt wird, dass dieser Abstand im Wesentlichen einer Breite des Fälzelstreifens (2) oder des Umschlags (3) entspricht.

16. Verfahren nach einem der Ansprüche 12 bis 15, **dadurch gekennzeichnet, dass** der Anpressstation (10) unterbruchslos aufeinander folgend wahlweise ein Fälzelstreifen (2) oder ein Umschlag (3) zugeführt wird.

17. Verfahren nach einem der Ansprüche 12 bis 16, **dadurch gekennzeichnet, dass** eine kombinierte Zuführstation (5) mit einer Fördereinrichtung (8) zum wahlweisen Transport des Fälzelstreifens (2) oder des Umschlag (3) zur Anpressstation (10) vorgesehen ist, wobei die Fördereinrichtung (8) ein über mindestens eine angetriebene erste Umlenkrolle (15) und mindestens eine zweite Umlenkrolle (15a) sowie um eine Arbeitsplatte (12) der kombinierten Zuführstation (5) laufendes Vakuumband (16) mit Mitteln (16a) zum Ansaugen des Fälzelstreifens (2) oder des Umschlags (3) an das Vakuumband (16) aufweist, und wobei der Fälzelstreifen (2) dem Vakuumband (16) unterhalb der Arbeitsplatte (12) und der Umschlag (3) dem Vakuumband (16) oberhalb der Arbeitsplatte (12) zugeführt wird.

18. Verfahren nach Anspruch 17, **dadurch gekennzeichnet, dass** der Fälzelstreifen (2) stromauf der kombinierten Zuführstation (5) oder in der kombinierten Zuführstation (5) entsprechend der Breite und der Länge des Rückens (4a) des Buchblocks (4) zugeschnitten wird.

19. Verfahren nach Anspruch 17 oder 18, **dadurch gekennzeichnet, dass** die kombinierte Zuführstation (5) ein Leimwerk (11) mit mindestens einer Leimdüse (11a) aufweist, die zum Auftragen von Leim auf den Fälzelstreifen (2) oder den Umschlag (3), quer zur Förderrichtung (9) bewegt wird.

20. Verfahren nach Anspruch 19, **dadurch gekennzeichnet, dass** das Leimwerk (11) mehrere Leimdüsen (11a) zur Verarbeitung unterschiedlicher Leimtypen aufweist, wobei je nach Typ des aufzutragenden Leims mindestens eine entsprechende Leimdüse (11 a) ausgewählt wird.

21. Verwendung der Vorrichtung (1) nach einem der Ansprüche 1 bis 11 in einem Klebebinder.

## Claims

1. Device (1) for the production of bound book blocks (4) having a back strip (2) or a cover (3), comprising a pressing station (10) movable in a pressing direction (30) for gluing the back strip (2) or cover (3) on to and pressing it against a spine (4a) of the book block (4) and comprising a back strip feeder (7) arranged upstream of the pressing station (10) and a cover feeder (6) arranged upstream of the pressing station (10), **characterised in that** the device (1) has a linearly movable common transport means (14) connected to the pressing station (10) and having a conveying direction (9) extending substantially perpendicularly to the pressing direction (30) for transferring back strips (2) or covers (3) as required one after the other to the pressing station (10) and for conveying the back strip (2) or cover (3) in the pressing station (10) relative to the book block (4) into a position from which the back strip (2) or cover (3) can be glued on to the spine (4a) of the book block (4).

2. Device according to claim 1, **characterised in that** the transport means (14) is designed to move substantially horizontally.

3. Device according to claim 1 or claim 2, **characterised in that** the transport means (14) has at least one driven gripper (14a) and a guide (33) for the at least one driven gripper (14a).

4. Device according to one of claims 1 to 3, **characterised in that** the pressing station (10) has two lateral stops (28) for guiding the back strip (2) or cover (3) on either side and one gripper (14a) is arranged on each of the lateral stops (28).

5. Device according to one of claims 1 to 4, **characterised in that** the pressing station (10) has two lateral pressing surfaces (26a) arranged in parallel and at a distance from one another and a lower pressing surface (27a), the lateral pressing surfaces (26a) being designed to move towards one anther in order to press the back strip (2) or cover (3) against the book block (4) and the lower pressing surface (27a) being designed to move upwards.

6. Device according to one of claims 1 to 5, **characterised in that** a combined feed station (5) comprising a conveyor (8) for supplying back strips (2) or covers (3) as required is arranged between the pressing station (10) and the back strip feeder (7) and the cover feeder (6).

7. Device according to claim 6, **characterised in that** the conveyor (8) has a vacuum belt (16) circulating via at least one driven first deflecting roller (15) and a second deflecting roller (15a) and around a work plate (12) of the combined feed station (5) and comprising means (16a) for drawing the back strip (2) or cover (3) on to the vacuum belt (16), in particular, the back strip feeder (7) arranged below the work plate (12) and the cover feeder (6) arranged above the work plate (12) being designed to open into the combined feed station (5).

8. Device according to claim 6 or claim 7, **characterised in that** the combined feed station (5) has a gluing unit (11) movable transversely to a conveying direction (9) of the back strip (2) or cover (3) in the conveyor (8) for applying glue to the back strip (2) or cover (3).

9. Device according to claim 8, **characterised in that** the gluing unit (11) has at least one glue nozzle (11a), although, in particular, a plurality of glue nozzles (11a).

10. Device according to one of claims 1 to 9, **characterised in that** the back strip feeder (7) has at least one cutting means (21, 34) for cutting the back strip (2) to size.

11. Device according to claim 10, **characterised in that** the cutting means (21) and the pressing station (10) are connected to a control unit (35) for cutting the back strip (2) to size individually in accordance with the format of the book block (4) to be supplied and for transporting the back strip (2).

12. Method of producing bound book blocks (4) having a back strip (2) or a cover (3), in which the back strip (2) or cover (3) is fed to a pressing station (10) and is glued on to and then pressed against a spine (4a) of the book block (4) in the pressing station (10) by means of a movement executed in a pressing direction (30), **characterised in that** back strips (2) or covers (3) as required are transferred one after the other to the pressing station (10) in a conveying direction (9) extending linearly and substantially perpendicularly to the pressing direction (30), moved linearly in the pressing station (10) and conveyed relative to the book block (4) into a position from which the back strip (2) or cover (3) is glued on to the spine (4a) of the book block (4).

13. Method according to claim 12, **characterised in that** the back strip (2) or cover (3) is conveyed substantially horizontally in the pressing station (10).

14. Method according to claim 12 or claim 13, **characterised in that** the back strip (2) or cover (3) is gripped during the transfer to the pressing station (10), drawn into the pressing station (10) and conveyed in the pressing station (10) until it is flush with transverse edges (4b) of the spine (4a) of the book block (4).

15. Method according to one of claims 12 to 14, **characterised in that** the pressing station (10) has two lateral stops (28) for guiding the back strip (2) or cover (3) on either side and one gripper (14a) is arranged on each of the lateral stops (28), a distance (a1) between the lateral stops (28) or a distance (a2) between the grippers (14a) being adjusted by a movement of at least one of the lateral stops (28) or at least one of the grippers (14a) transversely to the conveying direction (9) in such a manner that this distance corresponds substantially to a width of the back strip (2) or cover (3).

16. Method according to one of claims 12 to 15, **characterised in that** back strips (2) or covers (3) as required are fed continuously one after the other to the pressing station (10).

17. Method according to one of claims 12 to 16, **characterised by** a combined feed station (5) comprising a conveyor (8) for transporting the back strip (2) or cover (3) as required to the pressing station (10), the conveyor (8) having a vacuum belt (16) circulating via at least one driven first deflecting roller (15) and at least one second deflecting roller (15a) and around a work plate (12) of the combined feed station (5) and comprising means (16a) for drawing the back strip (2) or cover (3) on to the vacuum belt (16), the back strip (2) being fed to the vacuum belt (16) below the work plate (12) and the cover (3) being fed to the vacuum belt (16) above the work plate (12).

18. Method according to claim 17, **characterised in that** the back strip (2) is cut to size upstream of the combined feed station (5) or in the combined feed station (5) in accordance with the width and length of the spine (4a) of the book block (4).

19. Method according to claim 17 or claim 18, **characterised in that** the combined feed station (5) has a gluing unit (11) comprising at least one glue nozzle (11a) moved transversely to the conveying direction (9) in order to apply glue to the back strip (2) or cover (3).

20. Method according to claim 19, **characterised in that** the gluing unit (11) has a plurality of glue nozzles (11a) for processing different types of glue, at least one corresponding glue nozzle (11a) being selected depending on the type of glue to be applied.

21. Use of the device (1) according to one of claims 1 to 11 in an adhesive binder.

## Revendications

1. Dispositif (1) de fabrication de corps d'ouvrage reliés (4) présentant une bande de doublure (2) ou une couverture (3), avec un poste de pression (10) pouvant être déplacé dans une direction de pression (30) pour coller et presser la bande de doublure (2) ou la couverture (3) contre un dos (4a) du corps d'ouvrage (4), et avec une alimentation de doublures (7) disposée en amont du poste de pression (10) ainsi qu'une alimentation de couvertures (6) disposée en amont du poste de pression (10), **caractérisé en ce que** le dispositif (1) possède un équipement de transport commun (14) à déplacement linéaire, relié au poste de pression (10) et présentant une direction de transport (9) s'étendant sensiblement perpendiculairement à la direction de pression (30), pour transférer sélectivement de façon successive une bande de doublure (2) ou une couverture (3) dans le poste de pression (10) ainsi que pour transporter la bande de doublure (2) ou la couverture (3) dans le poste de pression (10), par rapport au corps d'ouvrage (4), jusque dans une position à partir de laquelle la bande de doublure (2) ou la couverture (3) peut être collée contre le dos (4a) du corps d'ouvrage (4).

2. Dispositif selon la revendication 1, **caractérisé en ce que** l'équipement de transport (14) est conçu à déplacement sensiblement horizontal.

3. Dispositif selon la revendication 1 ou 2, **caractérisé en ce que** l'équipement de transport (14) présente au moins un preneur entraîné (14a) et un guide (33) pour le preneur entraîné au moins unique (14a).

4. Dispositif selon l'une des revendications 1 à 3, **caractérisé en ce que** le poste de pression (10) présente deux butées latérales (28) pour guider de part et d'autre la bande de doublure (2) ou la couverture (3), et un preneur (14a) est disposé sur chacune des deux butées latérales (28).

5. Dispositif selon l'une des revendications 1 à 4, **caractérisé en ce que** le poste de pression (10) présente deux faces de pression latérales (26a), mutuellement espacées et parallèles entre elles, ainsi qu'une face de pression inférieure (27a), sachant que les faces de pression latérales (26a) sont conçues à déplacement l'une vers l'autre afin de presser la bande de doublure (2) ou la couverture (3) contre le corps d'ouvrage (4), et que la face de pression inférieure (27a) est conçue à déplacement vers le haut.

6. Dispositif selon l'une des revendications 1 à 5, **caractérisé en ce qu'**un poste d'apport combiné (5), doté d'un convoyeur (8) pour l'apport sélectif de bandes de doublure (2) ou de couvertures (3), est disposé entre le poste de pression (10) et l'alimentation de doublures (7) ainsi que l'alimentation de couvertures (6).

7. Dispositif selon la revendication 6, **caractérisé en ce que** le convoyeur (8) présente une bande à vide (16), circulant via au moins une première poulie de renvoi entraînée (15) et une deuxième poulie de renvoi (15a) ainsi qu'autour d'une plaque de travail (12) du poste d'apport combiné (5), et dotée de moyens (16a) pour aspirer la bande de doublure (2) ou la couverture (3) contre la bande à vide (16), sachant notamment que l'alimentation de doublures (7) est disposée en dessous et l'alimentation de couvertures (6) au-dessus de la plaque de travail (12), en débouchant dans le poste d'apport combiné (5).

8. Dispositif selon la revendication 6 ou 7, **caractérisé en ce que** le poste d'apport combiné (5) présente une unité d'encollage (11), pouvant être déplacée transversalement à une direction de transport (9) de la bande de doublure (2) ou de la couverture (3) dans le convoyeur (8), pour appliquer de la colle sur la bande de doublure (2) ou sur la couverture (3).

9. Dispositif selon la revendication 8, **caractérisé en ce que** l'unité d'encollage (11) présente au moins une buse d'encollage (11a), mais notamment plusieurs buses d'encollage (11a).

10. Dispositif selon l'une des revendications 1 à 9, **caractérisé en ce que** l'alimentation de doublures (7) présente au moins un équipement de coupe (21, 34) pour couper à dimension la bande de doublure (2).

11. Dispositif selon la revendication 10, **caractérisé en ce que** l'équipement de coupe (21) et le poste de pression (10) sont reliés à une commande (35) pour couper individuellement la bande de doublure (2) en fonction du format du corps d'ouvrage (4) à fournir ainsi que pour transporter la bande de doublure (2).

12. Procédé de fabrication de corps d'ouvrage reliés (4) présentant une bande de doublure (2) ou une couverture (3), selon lequel la bande de doublure (2) ou la couverture (3) est apportée à un poste de pression (10) et est, dans le poste de pression (10), par un mouvement s'effectuant dans une direction de pression (30), collée puis pressée contre un dos (4a) du corps d'ouvrage (4), **caractérisé en ce qu'**une bande de doublure (2) ou une couverture (3) est transférée sélectivement de façon successive dans le poste de pression (10) dans une direction de transport (9) s'étendant linéairement et sensiblement perpendiculairement à la direction de pression (30), est déplacée linéairement dans le poste de pression (10) et est transportée, par rapport au corps d'ouvrage (4), jusque dans une position à partir de laquelle s'effectue le collage de la bande de doublure (2) ou de la couverture (3) contre le dos (4a) du corps d'ouvrage (4).

13. Procédé selon la revendication 12, **caractérisé en ce que** le transport de la bande de doublure (2) ou de la couverture (3) dans le poste de pression (10) s'effectue sensiblement horizontalement.

14. Procédé selon la revendication 12 ou 13, **caractérisé en ce que** la bande de doublure (2) ou la couverture (3) est saisie lors du transfert dans le poste de pression (10), est tirée dans le poste de pression (10) et est transportée dans le poste de pression (10) jusqu'à ce qu'elle soit à fleur de bords transversaux (4b) du dos (4a) du corps d'ouvrage (4).

15. Procédé selon l'une des revendications 12 à 14, **caractérisé en ce que** le poste de pression (10) présente deux butées latérales (28) pour guider de part et d'autre la bande de doublure (2) ou la couverture (3) et un preneur (14a) est disposé sur chacune des deux butées latérales (28), sachant qu'une distance (a1) entre les deux butées latérales (28) ou une distance (a2) entre les preneurs (14a) est, par un mouvement d'au moins une des butées latérales (28) ou d'au moins un des preneurs (14a) s'étendant transversalement à la direction de transport (9), réglée de telle sorte que cette distance correspond pour l'essentiel à une largeur de la bande de doublure (2) ou de la couverture (3).

16. Procédé selon l'une des revendications 12 à 15, **caractérisé en ce qu'**une bande de doublure (2) ou une couverture (3) est apportée sans interruption sélectivement de façon successive au poste de pression (10).

17. Procédé selon l'une des revendications 12 à 16, **caractérisé en ce qu'**il est prévu un poste d'apport combiné (5) avec un convoyeur (8) pour le transport sélectif de la bande de doublure (2) ou de la couverture (3) au poste de pression (10), sachant que le convoyeur (8) présente une bande à vide (16), circulant via au moins une première poulie de renvoi entraînée (15) et au moins une deuxième poulie de renvoi (15a) ainsi qu'autour d'une plaque de travail (12) du poste d'apport combiné (5), et dotée de moyens (16a) pour aspirer la bande de doublure (2) ou la couverture (3) contre la bande à vide (16), et sachant que la bande de doublure (2) est apportée à la bande à vide (16) en dessous de la plaque de travail (12) et que la couverture (3) est apportée à la bande à vide (16) au-dessus de la plaque de travail (12).

18. Procédé selon la revendication 17, **caractérisé en ce que** la bande de doublure (2) est, en amont du poste d'apport combiné (5) ou dans le poste d'apport combiné (5), coupée à dimension en fonction de la largeur et de la longueur du dos (4a) du corps d'ouvrage (4).

19. Procédé selon la revendication 17 ou 18, **caractérisé en ce que** le poste d'apport combiné (5) présente une unité d'encollage (11), dotée d'au moins une buse d'encollage (11a), qui est déplacée transversalement à la direction de transport (9) pour appliquer de la colle sur la bande de doublure (2) ou sur la couverture (3).

20. Procédé selon la revendication 19, **caractérisé en ce que** l'unité d'encollage (11) présente plusieurs buses d'encollage (11a) pour traiter différents types de colles, sachant que, selon le type de colle à appliquer, on sélectionne au moins une buse d'encollage correspondante (11a).

21. Utilisation du dispositif (1) selon l'une des revendications 1 à 11 dans une machine de reliure par collage.
